# EUROPÄISCHE PATENTSCHRIFT

(11) **EP 0 272 413 B1**
(45) Veröffentlichungstag und Bekanntmachung des Hinweises auf die Patenterteilung: **22.01.1992**
(21) Anmeldenummer: 87116038.8
(22) Anmeldetag: 31.10.1987
(51) Int. Cl.: A63C 9/084

(54) **Fersenbacken für eine Sicherheitsskibindung**
Heel holder for a safety ski binding
Talonnière pour fixation de sécurité de ski

(30) Priorität: 22.12.1986 AT 3405/86
(43) Veröffentlichungstag der Anmeldung: 29.06.1988
(73) Patentinhaber: HTM Sport- und Freizeitgeräte Gesellschaft m.b.H., A-2320 Schwechat (AT)
(72) Erfinder: Nowak, Gerhard, A-2362 Biedermannsdorf (AT); Morbitzer, Hans P.,, A-1210 Wien (AT); Kruschik, Klaus, A-2352 Gumpoldskirchen (AT); Winter, Alfred, A-1140 Wien (AT); Theuer, Rudolf, Dipl.-Ing., A-2521 Trumau (AT)
(74) Vertreter: Szász, Tibor, Dipl.-Ing.

(56) Entgegenhaltungen:
- EP-A- 0 072 904
- WO-A-88/01191
- DE-A- 2 432 646
- BROCKHAUS Der Naturwissenschaften und der Technik, 1971, Seiten 421, 422.

## Beschreibung

Die Erfindung bezieht sich auf eine Sicherheitsskibindung mit einem bei Überschreiten einer bestimmten, auf die Bindung einwirkenden Kraft auslösbaren Fersenbacken, der einen im wesentlichen skifesten Teil und einem mit diesem schwenkbar verbundenen Sohlenniederhalter aufweist, wobei der Sohlenniederhalter in seiner den Schuh haltenden Stellung mit dem skifesten Teil mittels einer Raste-Rastbahnanordnung verriegelbar ist, die durch eine im wesentlichen in Skilängsrichtung wirkende Feder belastet ist, wobei ein Teil der Raste-Rastbahnanordnung am Sohleniederhalter und deren anderer Teil am skifesten Teil angeordnet sind, und die Rastbahn in der verriegelten Stellung des Sohlenniederhalters schräg gegen die Skioberfläche geneigt verläuft und die beiden Teile der Raste-Rastbahnanordnung einander übergreifen, und die schwenkbare Verbindung des Sohlenniederhalters mit dem skifesten Teil über eine Lasche erfolgt, die von zwei parallel zur Skioberseite und senkrecht zur Skilängsachse angeordneten Achsen durchsetzt ist, von denen die eine Achse im skifesten Teil und die andere Achse im Sohlenniederhalter gehalten ist.

Durch die DE-A-17 03 638 wurde ein solcher Fersenbacken vorgeschlagen. Bei diesem laufen die Laschen im wesentlichen parallel zur Skioberfläche und überdies besteht neben der Verbindung des Sohlenniederhalters mit dem im wesentlichen skifesten Teil des Backens über die Laschen noch eine weitere formschlüssige Verbindung zwischen diesen Teilen über eine in einem Schlitz des skifesten Teiles geführte Achse, die mit dem Sohlenniederhalter fest verbunden ist.

Bei dieser bekannten Lösung ist daher eine Verschiebung des Sohlenniederhalters in Längsrichtung des Skis unmöglich. Dadurch ändern sich aber auch die Auslösewerte der Bindung bei jeder Schneeauflage an der Sohle des von dieser gehaltenen Skischuhs oder bei einer Längenänderung dessen Sohle, wodurch sich ein entsprechendes Sicherheitsproblem ergibt.

Weiters wurde durch die EP-A1-0072 904 ein Fersenbacken bekannt, bei der ein Sohlenniederhalter an dem Auslösehebel anliegt, wobei die beiden aneinander anliegenden Flächen dieser Teile konkave bzw. konvexe Ausformungen aufweisen, die einander entsprechen. Dabei ist der Auslösehebel um eine im Backengehäuse gehaltene skifeste Achse schwenkbar und mittels einer Raste-Rastbahnanordnung in seiner Abfahrtsstellung verrastbar. Die Verbindung des Sohlenniederhalters mit dem Auslösehebel erfolgt mittels einer Laschenanordnung, die von zwei in je einem dieser Teile angeordneten, zueinander parallel verlaufenden Achsen durchsetzt ist. Dabei durchsetzt die gleichzeitig als Schwenkachse für den Auslösehebel dienende Achse ein Langloch der Laschenanordnung, die in der Abfahrtsstellung des Backens stirbnseitig von einer in einer Bohrung des Auslösehebels gehaltenen Feder belastet ist, die in Längsrichtung des Langloches der Laschenanordnung im Sinne einer Trennung des Sohlenniederhalters von der Anlagefläche an dem Auslösehebel belastet.

Der Nachteil diser Lösung liegt in der komplizierten Form der Anlageflächen des Auslösehebels und des Sohlenniederhalters. Außerdem kommt es bei dieser Lösung bereits bei geringen Schneeauflagen auf dem zu haltenden Skischuh oder Teilen des Backens zu beträchtlichen Verspannungen, die auch zu Änderungen der Auslösewerte des Backens führen können, da eben die Längskräfte über den Auslösehebel, bzw. die diesen mit dem skifesten Teil des Backens verbindende Achse in diesen eingeleitet werden und daher kein Längenausgleich vorhanden ist.

Diese Nachteile treten auch bei dem aus der DE-A-24 32 646 bekannten Backen auf, bei dem der Sohlenniederhalter über eine Achse mit einem skifesten Teil des Backens und über eine Lasche mit einem Schubglied verbunden ist, das seinerseits über zwei Laschen mit dem skifesten Teil des Backens verbunden und von einer Feder belastet ist. Bei dieser Lösung ist zwar eine geringe Verschiebbarkeit des Sohlenniederhalters in Skilängsrichtung gegeben, da der Sohlenniederhalter ein Langloch aufweist, das von der diesen mit dem skifesten Teil des Backens verbindenden Achse durchsetzt ist, doch ist dies nur entgegen der Kraft der Auslösefeder möglich, wodurch sich aber eine entsprechend direkte Beeinflussung der Auslösewerte des Backens ergibt.

Weiters wurde durch die DE-A-31 07 230 eine Sicherheitsskibindung mit einem Sohlenniederhalter bekannt, der einerseits über eine Schwenkachse mit einem skifesten Teil direkt und außerdem über ein Kniehebelsystem verbunden ist. Dabei ist die Verbindungsachse der beiden, das Kniehebelsystem bildenden Hebel mittels eines an dem skifesten Teil schwenkbar gehaltenen Sperrhebel in einer der verriegelten Stellung des Sohlenniederhalters entsprechenden Lage haltbar.

Auch bei dieser Lösung ergibt sich der Nachteil, daß es bei einer Längenänderung der Sohle des zu haltenden Skischuhs zu einer erheblichen Beeinflussung der Auslösekraft kommt und sich daher die bereits erwähnten sicherheitstechnischen Problem ergeben.

Durch die WO 88/01191 Veröffentlichungsdatum : 25.02.88 wurde eine Sicherheitsskibindung mit einem Fersenbacken bekannt, bei dem der Sohlenniederhalter mit einem skifesten Teil über eine Schwenkachse miteinander verbunden sind. Dabei weist der Sohlenniederhalter eine Rastbahn auf, die von einer an dem skifesten Teil schwenkbar gehaltenen Raste übergreifbar ist, die mittels einer an einem auslösbaren Widerlager abgestützten Feder gegen die den Sohlenniederhalter übergreifenden Lage vorgespannt ist.

Auch bei dieser bekannten Lösung ist eine Längenänderung der Sohle des zu haltenden Skischuhs mit einer erheblichen Änderung der Auslösewerte der Bindung verbunden.

Weiters wurde durch die WO 84/03050 eine Sicherheitskibindung mit einem Fersenbacken bekannt, bei dem ein Sohlenniederhalter mit einem skifesten Teil über einen Kniehebel verbunden ist. Dabei ist noch eine weitere Verbindung dieser Teile über einen an dem skifesten Teil schwenkbar gelagerten Hebel vorgesehen, der an dem Sohlenniederhalter angelenkt ist und sich mit seinem zweiten Hebelarm an dem skifesten Teil abstützt. Die Verriegelung des Sohlenniederhalters in dessen Arbeitsstellung erfolgt dabei mittels eines federbelasteten Sperrhebels, der die Bewegung der Verbindungsachse der beiden Teile des Kniehebels bei auf die Bindung einwirkenden Kräften verhindert, solange diese nur eine ungefährliche Größe aufweisen.

Allerdings ergibt sich auch bei dieser Bindung der Nachteil, daß eine Längenänderung der Sohle des zu haltenden Skischuhs einen sehr erheblichen Einfluß auf die Auslösekraft der Bindung ausübt.

Ziel der Erfindung ist es, diese Nachteile zu vermeiden und einen Fersenbacken der eingangs erwähnten Art vorzuschlagen, der sich durch einen einfachen Aufbau auszeichnet und bei dem ein Längenausgleich sowie ein Ausgleich für eine Schneeauflage an der Sohle ohne wesentliche Änderung der Auslösewerte möglich ist.

Erfindungsgemäß wird dies dadurch erreicht, daß die Lasche in der verriegelten Stellung des Sohlenniederhalters im wesentlichen senkrecht zur Skioberseite verläuft, und der Sohlenniederhalter gegen die Kraft der die Raste-Rastbahnanordnung belastenden Feder unter Verschwenkung der Lasche um die am skifesten Teil gehaltene Achse in Skilängsrichtung verschiebbar am skifesten Teil des Backens gehalten ist.

Durch diese Maßnahmen ist sichergestellt, daß der Sohlenniederhalter entgegen der Kraft der Feder in Skilängsrichtung verschoben werden kann, wodurch ein entsprechender Ausgleich bei Längenänderungen der Skischuhsohle möglich ist und sich daher, wenn überhaupt, nur geringste Änderungen der Auslösewerte der Bindung ergeben. Dabei wird dieser Weg von der Laschenanordnung aufgenommen. Da lediglich eine gelenkige Verbindung des Sohlenniederhalters mit dem skifesten Teil, und zwar jene über die eine Achse der Laschenanordnung, vorgesehen ist, ergibt sich bei einer Verschiebung des Sohlenniederhalters in Längsrichtung gegenüber dem skifesten Teil praktisch keine Änderung der Anpressung des Schuhs an den Ski. Die eingestellten Auslösewerte bleiben daher trotz der dabei entstehenden Komprimierung der Spannfeder weitgehend konstant.

Aus Gründen einer besonders einfachen Konstruktion ist es vorteilhaft, wenn die Laschenanordnung an dem vom zweiten Backen abgekehrten Ende des Sohlenniederhalters angeordnet ist. Durch die in der Betriebsstellung des Backens im wesentlichen senkrecht zum Ski verlaufenden Stellung der Laschen ergibt sich ein ausreichend großer Weg für einen Längenausgleich der Sohle, auch wenn die Länge der Laschen klein gehalten ist. Dieser Längenausgleich ist insbesondere bei Sohlen aus einem hygroskopischen Material von Bedeutung.

Bei einem erfindungsgemäßen Fersenbacken, bei dem die Rastbahn an einem schwenkbar an dem, im wesentlichen skifesten Teil schwenkbar gehaltenen Arm angeordnet ist und die Raste durch einen an dem Sohleniederhalter gehaltenen Ansatz gebildet ist, wobei der Arm durch die Feder abgestützt ist, die ihrerseits an einem Widerlager abgestützt ist, kann nach einem weiteren Merkmal der Erfindung vorgesehen sein, daß der Ansatz eine im Querschnitt kreisrunde Rolle drehbar hält und zwischen den im wesentlichen skifesten Teil des Backens und dem Ski ein Kraftaufnehmer vorgesehen ist, der über eine elektronische Auswerteschaltung mit einer Steuervorrichtung für das Widerlager verbunden ist.

Dadurch ergibt sich eine sehr einfache Konstruktion, bei der sich auch sehr kurze Verbindungsleitungen vom Kraftaufnehmer zur Auswerteschaltung ergeben, wobei diese sehr leicht gut gegen Beschädigungen geschützt geführt werden können. Weiters wird auch erreicht, daß auch bei einem nach einer Auslösung hochgeschwenkten Sohlenniederhalter die dadurch entstehende Öffnung des Backens durch den die Rastbahn aufweisenden Arm weitgehend abgedeckt wird, so daß im Falle eines Sturzes kaum Schnee in das Innere des Backens eindringen kann, wodurch Störungen in der Funktion des Backens weitgehend vermieden werden.

Weiters kann vorgesehen sein, daß zwischen dem die Rastbahn tragenden Hebel und einem an dem im wesentlichen skifesten Teil des Backens schwenkbar gehaltenen Stützarm eine die Feder führende, aus zwei teleskopartig ineinanderschiebbaren Teilen gebildete Koppelstange vorgesehen ist, die mit ihren beiden freien Enden gelenkig mit diesen Armen verbunden ist, wobei der Stützarm Teil des die Feder abstützenden Widerlagers ist und im betriebsbereiten Zustand des Backens von einem, den zweiten Teil des Widerlagers bildenden, von der Steuervorrichtung betätigbaren und von dieser schwenkbar gehaltenen Rastarm abgestützt ist, wobei die Achse der Koppelstange zwischen den Drehachsen dieser beiden Arme, jedoch knapp neben der Drehachse des Stützarmes verläuft und die beiden Arme im betriebsbereiten Zustand des Backens einen Winkel einschließen, dessen Scheitel dem die Rastbahn tragenden Arm zugekehrt ist.

Durch diese Maßnahmen ergibt sich der Vorteil, daß der Rasthebel bereits mit relativ kleinen Kräften aus seiner den Stützarm abstützenden Lage ausgelenkt werden kann, wodurch dieser und damit auch die Spannfeder seine bzw. ihre Abstützung verliert und damit die Verrastung des Sohlenniederhalters mit dem im wesentlichen skifesten Teil gelöst wird. Dabei ist auch die Abstützung der Spannfeder mittels der Koppelstange wesentlich, wodurch eine Biegebeanspruchung der Feder, welche zu einer ungleichmäßigen Belastung der Feder und damit zu deren vorzeitiger Ermüdung führt, sicher vermieden wird.

Der erfindungsgemäße Fersenbacken eignet sich grundsätzlich sowohl für eine Anwendung in Verbindung mit einem auslösbaren Vorderbacken, wie auch in Verbindung mit einem nicht auslösbaren Vorderbacken, wie er häufig für Tourenbindungen verwendet wird. Aus Gründen einer hohen Auslösesicherheit ist es jedoch bei einem Einsatz eines erfindungsgemäßen Fersenbackens in Verbindung mit einem nicht auslösbaren Vorderbacken zweckmäßig, den ersteren in Verbindung mit einer Bindungsplatte einzusetzen.

Erfindungsgemäß kann weiters vorgesehen sein, daß der im betriebsbereiten Zustand des Fersenbackens skifest gehaltene Teil des Backens eine Sohllenplatte ist, bzw. an einer solchen angeordnet ist, die um einen im Bereich des Durchstoßpunktes der Tibia mit der Skioberseite angeordneten Zapfen, sowie um eine im vorderen Bereich der Sohlenplatte angeordnete, quer zur Skilängsachse und im wesentlichen parallel zur Skioberfläche verlaufende Achse drehbar angeordnet und über einen von dem vertikalen Zapfen beabstandeten, in ein skifestes Widerlager eingreifenden Zapfen, der vorzugsweise über den Kraftaufnehmer mit der Sohlenplatte oder mit dem skifesten gehaltenen Teil des Backens verbunden ist, gegen eine Verdrehung gesichert gehalten ist.

Diese Ausführungsform eignet sich besonders für Fersenbacken mit einem elektronisch gesteuerten Auslöseglied, da damit die auf die Bindung einwirkenden Kräfte auf sehr kleinen Wegen erfaßt werden können, wobei die geringe, aufgrund der Elastizität der einzelnen Bauteile, aber auch deren Befestigung auf dem Ski gegebene Verschiebbarkeit der Platte gegenüber dem Ski ausreicht, um die einwirkenden Kräfte erfassen zu können.

In diesem Zusammenhang kann weiters vorgesehen sein, daß der Kraftaufnehmer in einem dicht geschlossenen Gehäuse angeordnet ist, in dem eine die Ausgangssignale des Kraftaufnehmers verarbeitete elektronische Auswerteschaltung samt einem Stellglied der Steuervorrichtung, das den Rastarm steuert, eingeschlossen sind, wodurch die sich sehr kurze Leitungswege zur Übertragung der Ausgangssignale des Meßwertwandlers und eine geschützte Anordnung der sehr empfindlichen elektronischen Bauteile ergeben.

Die Erfindung wird nun anhand der Zeichnung näher erläutert. Dabei zeigt:
Fig. 1 schematisch den Aufbau einer Skibindung,
Fig. 2a schematisch einen erfindungsgemäßen Fersenbacken in der Arbeitsstellung bei optimaler Einstellung,
Fig. 2b den Fersenbacken nach Fig. 2a bei geringfügiger Fehleinstellung des Abstandes zum Vorderbacken,
Fig. 2c den Fersenbacken nach Fig. 2a oder 2b bei einer Fehlstellung durch eine Schneeauflage an der Sohle,
Fig. 3 den Fersenbacken nach Fig. 2a bis 2c im ausgelösten Zustand,
Fig. 4a und 4b den ausgelösten Fersenbacken nach Fig. 3 während verschiedener Phasen des Ausdrehens und Abhebens des Fersenbereiches des Skischuhs, und Fig. 5 schematisch den erfindungsgemäßen Fersenbacken nach der Freigabe des Skischuhs.

Die in Fig. 1 dargestellte Bindung ist als eine auf der Oberseite 10a eines Ski 10 angeordnete Plattenbindung ausgebildet, wobei die Bindungsplatte 1 um einen ballig ausgeführten Zapfen 40 drehbar ist, der auf dem Ski 10 im Bereich des Durchstoßpunktes der Achse der Tibia des Skiläufers mit der Skiebene befestigt ist und eine Drehung der Bindungsplatte 1 in der Ebene des Skis 10 ermöglicht. Im vorderen Bereich der Bindungsplatte 1 weist diese eine Achse 41 auf, die einen in Skilängsrichtung verlaufenden Schlitz 42 einer skifest angeordneten Halterung 45 durchsetzt, die in eine, an der Unterseite der Bindungsplatte 1 ausgebildete Ausnehmung 1' mit allseitig großem Spiel hineinragt, wodurch eine beschränkte Verdrehung der Bindungsplatte 1 um den Zapfen 40 und ein Hochschwenken derselben um die Achse 41 möglich ist.

Weiters ist im vorderen Bereich der Bindungsplatte 1 ein starrer, nicht auslösbarer Zehenbacken 43 in Längsrichtung der Bindungsplatte einstell- und feststellbar gehalten.

Der im hinteren Bereich der Bindungsplatte angeordnete auslösbare Fersenbacken 5 ist mit der Bindungsplatte 1 verbunden, wobei dessen Sohlenniederhalter 17 um die Achse 9 hochschwenkbar ist. Weiters ist die Bindungsplatte 1 in ihrem hinteren Bereich mit einem Schaltbaustein 44 fest verbunden, der über Kraftaufnehmer 4 und ein Meßelement 3, das ein kugelkopfförmiges Ende aufweist, in einem skifesten Widerlager 2 abgestützt ist.

Dadurch ist die Bindungsplatte 1 in ihrer Lage im wesentlichen fixiert, wobei aber eine Bewegung der Bindungsplatte 1 im Ausmaß der Meßwege der Kraftaufnehmer 4 möglich ist, die aufgrund der festen Drehpunkte der Bindungsplatte 1 um den Zapfen 40 und die Achse 41 die Erfassung der auf die Bindungsplatte 1 einwirkenden Momente ±Mz und ±My ermöglichen.

Beim Fersenbacken 5 ist für dessen Sohlenniederhalter 17 eine übliche Öffnungsfeder 23 vorgesehen, die an der Bindungsplatte 1 und dem Sohlenniederhalter 17 abgestützt ist und diesen in Richtung seiner in der Fig. 5 dargestellten, hochgeschwenkten Endstellung vorspannt.

Der im wesentlichen haubenförmige Sohlenniederhalter 17 weist eine gegen sein Inneres vorstehende Nase 17a, auf der eine Rastrolle 16 drehbar gehalten ist, auf, die in der verriegelten Stellung der Bindung von einem eine Rastbahn 31 aufweisenden Arm 18 übergriffen ist. Dieser Arm 18 ist an einer Drehachse 28 schwenkbar gehalten, die ihrerseits am bindungsplattenfesten Teil des Fersenbackens 5 fixiert ist. An dem Arm 18 ist eine teleskopartig zusammenschiebbare Koppelstange 20 angelenkt, die den Arm 18 mit einem weiteren, um eine mit der Bindungsplatte 1 starr verbundene Drehachse 29 schwenkbar gehaltenen Stützhebel 21 verbindet, wobei die Koppelstange 20 in an diesen beiden Teilen angelenkten Abstützungen 46 einer Spannfeder 19 mit einem größeren Spiel und in ihrer Längsrichtung verschiebbar gehalten ist.

Zwischen den über die Koppelstange 20 miteinander verbundenen Teilen wirkt die Spannfeder 19, die die beiden Teile auseinander drängt. Damit wird der Arm 18 bei abgestütztem Stützhebel 21 gegen die Rastrolle 16 gepreßt, wodurch der Sohlenniederhalter 17 an einem Hochschwenken gehindert ist. Der Arm 18 mit der Rastbahn 31 und die an der Nase 17a des Sohlenniederhalters 17 gelagerte Rastrolle 16 bilden Bauteile einer Raste-Rastbahnanordnung 16, 17a; 18, 31.

In dem Fersenbacken 5 ist ein Handauslösekopf 15 über eine Achse 30 schwenkbar gelagert, wobei dieser Kopf 15 mittels einer Feder 30' gegen seine inaktive Lage vorgespannt ist. Beim Drücken des Auslösekopfes 15 schwenkt dieser im Uhrzeigersinn bzw. entgegen der Kraft der Feder 30' und drückt auf einen Auslösestift 14, der in einer Durchführung des Gehäuses 6 des Schaltbausteines 44, der einen Auslösemechanismus umschließt, gehalten und mittels einer nicht sichtbaren Feder gegen seine, in den Figuren dargestellte, inaktive Lage vorgespannt ist. Dieser Auslösestift 14 ist z.B. mittels eines O-Ringes gegen das Gehäuse 6 abgedichtet, doch ist es auch möglich, den Auslösestift mittels einer Membrane abzudichten, die über das freie Ende des Auslösestiftes gespannt, oder als Teil des Gehäuses ausgeführt ist und an der der Auslösekopf 15 zur Anlage bringbar ist.

Das Meßelement 3 ist im skifesten Widerlager 2 über seinen kugelgelenkförmigen Kopf abgestützt. Dieses Meßelement 3 weist Kraftaufnehmer 4 auf, die die auf die Bindungsplatte 1 um deren Drehachsen auftretenden Momente ±My und ±Mz erfassen und in elektrische Signale umwandeln. Diese Kraftaufnehmer 4, die beliebig z.B. als piezoelektrische Wandler oder als Dehnungsmeßstreifen ausgebildet sein können, sind mit dem Gehäuse 6 des Schaltbausteines 44 verbunden, in dem eine Batterie, eine Auswerteschaltung, sowie ein elektromechanisches Auslöseelement, z.B. ein Elektromagnet, und Teile eines mechanischen Verriegelungssystems der Bindung untergebracht sind. Bezüglich des Auslöseelementes ist zu bemerken, daß dieses auch durch andere Bauteile, wie z.B. einem piezoelektrischen Wandler, gebildet sein kann. Der Schaltbaustein 44 selbst ist nicht Gegenstand dieser Erfindung und kann z.B. gemäß der Anmeldung 87905444.3 - PCT/EP 8700443 (nachveröffentlicht als WO 88/01191) ausgebildet sein.

Der Auslösemechanismus im Schaltbaustein 44 ist über eine dicht durch dessen Gehäuse 6 hindurchgeführte Welle 7 mit einem äußeren Rastarm 22, der aus Gründen eines reibungsarmen Aufbaues mit einer Rolle 22a ausgestattet ist, drehfest verbunden. Dieser äußere Rastarm 22 stützt im betriebsbereiten Zustand der Bindung den, um eine mit der Bindungsplatte 1 starr verbundene Drehachse 29 schwenkbaren, äußeren Stützhebel 21 ab, der als Widerlager für das eine Ende der Spannfeder 19 dient, die den die Rastbahn 31 tragenden Arm 18, wie bereits erläutert wurde, gegen die Rastrolle 16 des Sohlenniederhalters 17 des Fersenbackens 5 preßt.

Wie aus den Fig. 2a bis c ersichtlich ist, erfolgt die Abstützung des äußeren Stützhebels 21 an dem äußeren Rastarm 22 derart, daß der äußere Stützhebel 21 mit dem äußeren Rastarm 22 einen 90° geringfügig übersteigenden Winkel einschließt, um ein Drehmoment auf den äußeren Rastarm 22 auszuüben, das diesen gegen dessen Entriegelungsstellung vorspannt. Abgefangen wird dieses Drehmoment vom Auslösemechanismus, der dadurch gegen seine entriegelte Stellung vorgespannt wird. Dabei unterstützt das auf den Rastarm 22 einwirkende Moment eine allfällige Auslösung, so daß eine solche auch durch einen Eisansatz kaum nennenswert behindert wird und mit geringen, durch den Auslösemechanismus aufgebrachten Kräften eine Auslösung möglich ist.

Beim Hochschwenken des Sohlenniederhalters 17 nach einer erfolgten willkürlichen oder unwillkürlichen Auslösung kommt ein Ansatz 27 desselben an einem Fortsatz 27' des Rastarmes 22 zur Anlage und dreht diesen in seine Arbeitsstellung zurück. Dieses Rückdrehen des äußeren Rastarmes 22 bewirkt über die Welle 7 auch ein Rückstellen des Auslösemechanismus.

Dieses Zurückdrehen erfordert nur wenig Kraft, da dabei die Spannfeder 19 nur auf die mittels der Koppelstange 20 verbundenen Teile, nämlich auf den Arm 18, und den Stützhebel 21 einwirkt und mit diesen ein in sich geschlossenes System bildet. Beim nachfolgenden Niederdrücken des Sohlenniederhalters 17 überdrückt dessen Rastrolle 16 den die Rastbahn 31 aufweisenden Arm 18, wobei die Spannfeder 19 zusammengedrückt wird. Der Sohlenniederhalter 17 ist damit wieder verriegelt.

Wie aus den Fig. 2 bis 5 zu ersehen ist, erfolgt die Anlenkung des Sohlenniederhalters 17 an der im wesentlichen skifest gehaltenen Bindungsplatte 1 über eine, z.B. durch ein Paar von Laschen 11 gebildete Laschenanordnung, die an zwei in der Arbeitsstellung des Fersenbackens 5 quer zum Ski 10 und parallel zu dessen Oberfläche 10a verlaufenden Achsen, u.zw. die bereits erwähnte Achse 9, an der der haubenförmige Sohlenniederhalter 17 angelenkt ist, und die Achse 12, die in der Bindungsplatte 1 bzw. einer von dieser aufragenden Rippe gehalten ist, gelagert sind. Damit ist der Sohlenniederhalter 17 mit der im wesentlichen skifesten Bindungsplatte 1 lediglich über die Laschen 11 verbunden, wobei die Verrastung des Sohlenniederhalters 17 mit der skifesten Bindungsplatte 1 über den die Rastbahn 31 tragenden Arm 18, der schwenkbar an der Bindungsplatte 1 gehalten ist, und die an dem Sohlenniederhalter 17 drehbar gehaltenen Rastrolle 16 erfolgt, die in der Arbeitsstellung des Sohlenniederhalters 17 von der Rastbahn 31 übergriffen ist.

Wie aus der Fig. 2a, in der die Verhältnisse dargestellt sind, wie sie sich bei einer optimalen Einstellung der Bindung ergeben, ersichtlich ist, drückt die Spannfeder 19 den Arm 18 in Richtung zu einem nur angedeuteten Schuh 50 hin, wobei der Arm 18 an der mit der Bindungsplatte 1 bzw. deren Rippe verbundenen Achse 28 angelenkt ist und gegen die Rastrolle 16 drückt, wobei sich auch eine in Skilängsrichtung wirkende Kraftkomponente ergibt. Diese Kraftkomponente bewirkt ein Vorschieben des Sohlenniederhalters 17 in Richtung zum Schuh 50 hin, wodurch es aufgrund der Anlenkung des Sohlenniederhalters 17 an der tieferliegenden Achse 9 zu einer gegenüber einer vertikalen Stellung der Laschen 11 geneigten Lage derselben kommt.

Ist nun eine geringfügige Abweichung von der idealen Einstellung des Fersenbackens 5 gegeben, was z.B. bei Schuhsohlen aus einem etwas hygroskopischen Material oder durch eine Schneeauflage nicht zu vermeiden ist, so kann diese Abweichung durch die Anlenkung des Sohlenniederhalters 17 über die Laschen 11 durch die letzteren aufgenommen werden, wie dies aus der Fig.2b zu ersehen ist. Dabei kommt es zu einer vertikalen bzw. zu einer leicht nach hinten geneigten Stellung der Lasche 11. Die Spannfeder 19 wird dadurch zwar etwas stärker komprimiert, doch ändert sich dadurch auch der Angriffspunkt der Spannfeder 19 an dem Arm 18, da dieser vertikaler steht und daher der Angriffspunkt der Spannfeder 19 nach unten wandert, aber deren Abstützpunkt gleich bleibt. Bei entsprechender Dimensionierung des Armes 18, des Stützhebels 21 und des äußeren Rastarmes 22 sowie deren Anlenkpunkte ist es möglich, eine von solchen Längenänderungen weitgehend unbeeinflußte Auslösecharakteristik zu erhalten.

Ähnliches gilt auch in Bezug auf eine Schneeauflage unterhalb der Schuhsohle, wie dies in der Fig. 2c dargestellt ist. Dabei kommt es aufgrund der erhöhten Lage des Fersenbereiches der Sohle des Schuhs 50 zu einem Komprimieren der Spannfeder 19, und - aufgrund der Neigung der Rastbahn 31 - zu einer Veränderung der Hebelverhältnisse, wobei der an der Rastrolle 16 abgestützte Hebelarm des Armes 18 verkürzt wird. Die ein Auslösen bewirkenden Drehmomente werden somit auch bei unterschiedlichen Höhenlagen des Sohlenniederhalters 17 innerhalb enger und völlig unkritischer, im voraus bestimmbarer Grenzen gehalten. Durch entsprechende Dimensionierung kann daher erreicht werden, daß die Auslösebedingungen nicht oder nur unwesentlich verändert werden.

Fig. 3 zeigt den erfindungsgemäßen Fersenbacken 5 nach dem Auslösen des Schaltbausteines 44. Dabei hat der Rastarm 22 seine den Stützhebel 21 abstützende Stellung bereits verlassen und seine Freigabestellung erreicht. Dies ist durch die Entriegelung der den Rastarm 22 tragenden Welle 7 im Inneren des Schaltbausteines 44 und durch das vom Stützhebel 21 auf den Rastarm 22 in Richtung auf dessen Freigabestellung zu wirkende Moment bedingt. Dadurch hat aber auch die Spannfeder 19 ihr durch den Stützhebel 21 und den Rastarm 22 gebildetes Widerlager verloren, wodurch die Spannfeder 19 mit dem Arm 18 und dem Stützhebel 22 nur mehr ein geschlossenes System bildet, das keine Kräfte mehr nach außen ausübt. Dadurch kann, auch bei kleinen, vom Schuh 50 auf den Sohlenniederhalter 17 ausgeübten Kräften der Sohlenniederhalter 17 nach hinten verschoben werden, wie dies aus Fig. 4a und 4b zu ersehen ist, wobei es zu einer Auslenkung der Laschen 11 kommt. Weiters kann aber der Sohlenniederhalter 17 auch ohne nennenswerten Kraftaufwand nach oben verschwenkt werden, wobei letzteres noch durch die Öffnungsfeder 23 unterstützt wird.

Fig. 5 zeigt den erfindungsgemäßen Fersenbacken mit nach einer Auslösung hochgeschwenktem Sohlenniederhalter 17, wobei, wie bereits erwähnt, durch das Hochschwenken des Sohlenniederhalters 17 der Rastarm 22 und damit der Auslösemechanismus im Schaltbaustein 44 zurückgestellt wurden. Letzteres erfolgt mit Hilfe des an dem Sohlenniederhalter 17 angeordneten Ansatzes 27, der an dem Fortsatz 27' des Rastarmes 22 zur Anlage kommt und diesen mitnimmt.

## Patentansprüche

1. Sicherheitsskibindung mit einem bei Überschreiten einer bestimmten, auf die Bindung einwirkenden Kraft auslösbaren Fersenbacken, der einen im wesentlichen skifesten Teil und einem mit diesem schwenkbar verbundenen Sohlenniederhalter (17) aufweist, wobei der Sohlenniederhalter (17) in Seiner den Schuh haltenden Stellung mit dem skifesten Teil mittels einer Raste-Rastbahnanordnung (16; 31, 18) verriegelbar ist, die durch eine im wesentlichen in Skilangsrichtung wirkende Feder (19) belastet ist, wobei ein Teil (16) der Raste-Rastbahnanordnung (16; 31, 18) am Sohlenniederhalter (17) und deren anderer Teil (31, 18) am skifesten Teil angeordnet sind, und die Rastbahn (31) in der verriegelten Stellung des Sohlenniederhalters (17) schräg gegen die Skioberfläche geneigt verläuft und die beiden Teile der Raste-Rastbahnanordnung (16; 31, 18) einander übergreifen, und die schwenkbare Verbindung des Sohlenniederhalters (17) mit dem skifesten Teil über eine Lasche (11) erfolgt, die von zwei parallel zur Skioberseite und senkrecht zur Skilängsachse angeordneten Achsen (9, 12) durchsetzt ist, von denen die eine Achse (12) im skifesten Teil und die andere Achse (9) im Sohlenniederhalter (17) gehalten ist,
**dadurch gekennzeichnet,**
daß die Lasche (11) in der verriegelten Stellung des Sohlenniederhalters (17) im wesentlichen senkrecht zur Skioberseite verläuft, und der Sohlenniederhalter (17) gegen die Kraft der die Raste-Rastbahnanordnung (16, 31) belastenden Feder (19) unter Verschwenkung der Lasche (11) um die am skifesten Teil gehaltene Achse (12) in Skilängsrichtung verschiebbar am skifesten Teil des Backens gehalten ist.

2. Sicherheitsskibindung nach Anspruch 1, bei dem die Rastbahn an einem schwenkbar an dem, im wesentlichen skifesten Teil schwenkbar gehaltenen Arm (18) angeordnet ist und die Raste durch einen an dem Sohlenniederhalter (17) gehaltenen Ansatz gebildet ist, wobei der Arm (18) durch die Feder (19) abgestützt ist, die ihrerseits an einem Widerlager abgestützt ist,
**dadurch gekennzeichnet,**
daß der Ansatz eine im Querschnitt kreisrunde Rolle (16) drehbar hält und zwischen dem im wesentlichen skifesten Teil des Backens und dem Ski ein Kraftaufnehmer (4) vorgesehen ist, der über eine elektronische Auswerteschaltung mit einer Steuervorrichtung für das Widerlager (22, 21) verbunden ist.

3. Sicherheitsskibindung nach Anspruch 1 oder 2,
**dadurch gekennzeichnet,**
daß zwischen dem die Rastbahn (31) tragenden Hebel (18) und einem an dem im wesentlichen skifesten Teil des Backens schwenkbar gehaltenen Stützarm (21) eine die Feder (19) führende, aus zwei teleskopartig ineinanderschiebbaren Teilen gebildete Koppelstange (20) vorgesehen ist, die mit ihren beiden freien Enden gelenkig mit diesen Armen (18, 21) verbunden ist, wobei der Stützarm (21) Teil des die Feder (19) abstützenden Widerlagers (21, 22) ist und im betriebsbereiten Zustand des Backens von einem, den zweiten Teil des Widerlagers (21, 22) bildenden, von der Steuervorrichtung (6) betätigbaren und von dieser schwenkbar gehaltenen Rastarm (22) abgestützt ist, wobei die Achse der Koppelstange (20) zwischen den Drehachsen (29, 7) dieser beiden Arme (21, 22), jedoch knapp neben der Drehachse (29) des Stützarmes (21) verläuft und die beiden Arme (21, 22) im betriebsbereiten Zustand des Backens einen Winkel einschließen, dessen Scheitel dem die Rastbahn (31) tragenden Arm (18) zugekehrt ist.

4. Sicherheitsskibindung nach einem der Ansprüche 1 bis 3,
**dadurch gekennzeichnet,**
daß der im betriebsbereiten Zustand des Fersenbackens skifest gehaltene Teil des Backens eine Sohlenplatte (1) ist, bzw. an einer solchen angeordnet ist, die um einen im Bereich des Durchstoßpunktes der Tibia mit der Skioberseite angeordneten vertikalen Zapfen (40), sowie um eine im vorderen Bereich der Sohlenplatte (1) angeordnete, quer zur Skilängsachse und im wesentlichen parallel zur Skioberoberfläche verlaufende Achse (41) drehbar angeordnet und über einen von dem vertikalen Zapfen (40) beabstandeten, in ein skifestes Widerlager (2) eingreifenden Zapfen (3), der vorzugsweise über den Kraftaufnehmer (4) mit der Sohlenplatte (1) oder mit dem skifest gehaltenen Teil des Backens verbunden ist, gegen eine Verdrehung gesichert gehalten ist.

5. Sicherheitsskibindung nach einem der Ansprüche 1 bis 4,
**dadurch gekennzeichnet,**
daß der Kraftaufnehmer (4) an einem dicht geschlossenen Gehäuse (6) angeordnet ist, in dem eine die Ausgangssignale des Kraftaufnehmers verarbeitende elektronische Auswerteschaltung samt einem Stellglied der Steuervorrichtung, das den Rastarm (22) steeurt, eingeschlossen sind.

## Claims

1. A safety ski binding comprising a heel retainer adapted to be released in response to a determined force acting on said binding being exceeded and including a substantially fixed part mounted on the ski and a hinged sole clamp (17) connected thereto, said sole clamp (17) being adapted in its boot-retaining position to be locked to said substantially fixed part by means of a detent and cam face mechanism (16; 31,18) biased by a spring (19) acting substantially in the longitudinal direction of the ski, one part (16) of said detent and cam face mechanism (16; 31,18) being carried by said sole clamp (17), and the other part (31,18) thereof, by said substantially fixed part, said detent cam face (31) being obliquely inclined towards the ski surface and the two parts of said detent and cam face mechanism (16; 31,18) being in overlapping engagement in the locked state of said sole clamp (17), said sole clamp (17) being articulated to said substantially fixed part by means of a link (11) having two hinge pins (9,12) extending therethrough parallel to the ski top face and perpendicular to the longitudinal axis of the ski, one said hinge pin (12) being retained in said substantially fixed part, and the other hinge pin (9), in said sole clamp (17),
characterized in that in the locked state of said sole clamp (17) said link (11) extends substantially perpendicular to the ski top face, and said sole clamp (17) is retained by said substantially fixed part of said heel retainer for displacement in the longitudinal direction of the ski against the force of said spring (19) acting on said detent and cam face mechanism (16; 31,18), said displacement resulting in said link (11) being rotated about said hinge pin (12) retained by said substantially fixed part.

2. A safety ski binding according to claim 1, in which said detent cam face is provided on an arm (18) hinged to said substantially fixed part mounted on the ski, and said detent is formed as a projection provided on said sole clamp (17), said arm (18) being subjected to the action of said spring (19) itself seated on a countersupport,
characterized in that said projection has a roller (16) of circular cross-sectional shape rotatably mounted thereon, and a load sensor (4) is provided between said substantially fixed part of said heel retainer and the ski, and connected by way of an electronic control circuit to an adjustment mechanism for said countersupport (22,21).

3. A safety ski binding according to claim 1 or 2, characterized in that between said arm (18) carrying said detent cam face (31) and a support arm (21) hinged to said substantially fixed part, there is provided a connecting rod (20) acting to guide said spring (19) and composed of two telescopically inter-insertable members the two free ends of which are articulated to said arms (18,21), said support arm (21) being a component of said countersupport (21,22) supporting said spring (19), and supported in the operative state of the heel retainer by a second component of said countersupport (21,22) formed as a detent arm (22) adapted to be actuated by and rotatably connected to said adjustment mechanism (6), the axis of said connecting rod (20) extending between the pivot axes (29,7) of said two arms (21,22), and closely adjacent said pivot axis (29) of said support arm (21), said two arms (21,22) in the operative state of the heel retainer enclosing an angle the apex of which faces towards said arm (18) carrying said detent cam face (31).

4. A safety ski binding according to any of claims 1 to 3, characterized in that the part of the heel retainer retained at a substantially fixed position on the ski in the operative position of the heel retainer is formed as or mounted on a sole plate (1) mounted for rotation about a vertical pin (40) located adjacent the imaginary intersection of the tibia and the ski top face as well as about an axis (41) located at a forward portion of said sole plate (1) and extending transversely of the longitudinal axis of the ski substantially parallel to the ski top face, and restrained from being rotated by the engagement of a pin (3) spaced from said vertical pin (40) and connected preferably by way of said load sensor (4) to said sole plate (1) or the substantially fixed part of the heel retainer, with a countersupport (2) provided at a fixed position relative to the ski.

5. A safety ski binding according to any of claims 1 to 4, characterized in that said load sensor (4) is disposed on a hermetically closed housing (6) containing an electronic control circuit for processing the output signals of said load sensor, in combination with an adjustment member of said adjustment mechanism for the control of said detent arm (22).

## Revendications

1. Fixation de sécurité pour ski, munie d'une talonnière qui est déclenchable lors du dépassement d'une force déterminée agissant sur la fixation, et se compose d'une partie pour l'essentiel assujettie au ski, ainsi que d'un abaisse-semelle (17) relié à ladite partie avec faculté de pivotement, l'abaisse-semelle (17) pouvant être verrouillé avec la partie assujettie au ski, dans sa position retenant la chassure, au moyen d'un dispositif (16 ; 31, 18) à élément encliquetable et à piste d'encliquetage, chargé par un ressort (19) agissant pour l'essentiel dans le sens longitudinal du ski ; fixation dans laquelle une partie (16) du dispositif (16 ; 31, 18) à élément encliquetable et à piste d'encliquetage se trouve sur l'abaisse-semelle (17), son autre partie (31, 18) étant située sur la partie assujettie au ski ; dans laquelle, dans la position verrouillée de l'abaisse-semelle (17), la piste d'encliquetage (31) s'étend avec inclinaison vers la face supérieure du ski, et les deux parties du dispositif (16 ; 31, 18) à élément encliquetable et à piste d'encliquetage se chevauchent mutuellement ; et dans laquelle la liaison pivotante entre l'abaisse-semelle (17) et la partie assujettie au ski a lieu par l'intermédiaire d'une attache (11) traversée par deux axes (9, 12) agencés parallèlement à la face supérieure du ski, et perpendiculairement à l'axe longitudinal de ce ski, l'un (12) desdits axes étant retenu dans la partie assujettie au ski, et l'autre axe (9) l'étant dans l'abaisse-semelle (17),
caractérisée par le fait
que, dans la position verrouillée de l'abaisse-semelle (17), l'attache (11) s'étend pour l'essentiel perpendiculairement à la face supérieure du ski ; et l'abaisse-semelle (17) est retenu sur la partie de la mâchoire qui est assujettie au ski, avec faculté de coulissement dans le sens longitudinal du ski, en s'opposant à la force du ressort (19) sollicitant le dispositif (16, 31) à élément encliquetable et à piste d'encliquetage, avec pivotement de l'attache (11) autour de l'axe (12) retenu sur ladite partie assujettie au ski.

2. Fixation de sécurité pour ski, selon la revendication 1, dans laquelle la piste d'encliquetage se trouve sur un bras (18) retenu à pivotement sur la partie pour l'essentiel assujettie au ski, et l'élément encliquetable est formé par un appendice retenu sur l'abaisse-semelle (17), ledit bras (18) étant soutenu par l'entremise du ressort (19) qui est, à son tour, en appui sur une contre-butée,
caractérisée par le fait
que l'appendice retient, avec faculté de rotation, un galet (16) de section transversale circulaire ; et il est prévu, entre le ski et la partie de la mâchoire qui est pour l'essentiel assujettie à ce ski, un capteur de forces (4) raccordé, par l'intermédiaire d'un circuit d'interprétation électronique, à un dispositif de commande de la contre-butée (22, 21).

3. Fixation de sécurité pour ski, selon la revendication 1 ou 2,
caractérisée par le fait
qu'il est prévu, entre le levier (18) portant la piste d'encliquetage (31) et un bras de soutien (21) retenu, à pivotement, sur la partie de la mâchoire qui est assujettie au ski, une biellette d'accouplement (20) qui guide le ressort (19), est formée de deux parties pouvant coulisser télescopiquement l'une dans l'autre, et est reliée à ces bras (18, 21) de manière articulée, par ses deux extrémités libres ; fixation dans laquelle le bras de soutien (21) fait partie de la contre-butée (21, 22) soutenant le ressort (19) et est soutenu, dans la condition dans laquelle la mâchoire est prête à l'utilisation, par un bras à déclic (22) qui forme la seconde partie de la contrebutée (21, 22), et peut être actionné par le dispositif de commande (6) par lequel il est retenu à pivotement ; et dans laquelle l'axe de la biellette d'accouplement (20) s'étend entre les axes de rotation (29, 7) de ces deux bras (21, 22), toutefois à une faible distance à côté de l'axe de rotation (29) du bras de soutien (21), et les deux bras (21, 22) forment, dans la condition dans laquelle la mâchoire est prête à l'utilisation, un angle dont le sommet est tourné vers le bras (18) qui porte la piste d'encliquetage (31).

4. Fixation de sécurité pour ski, selon l'une des revendications 1 à 3,
caractérisée par le fait
que la partie de la mâchoire, qui est maintenue assujettie au ski dans la condition dans laquelle la talonnière est prête à l'utilisation, est une plaque de semelle (1) ou est respectivement disposée sur une telle plaque, laquelle est montée rotative autour d'un tourillon vertical (40) situé au voisinage du point d'interaction entre le tibia et la face supérieure du ski, ainsi qu'autour d'un axe (41) qui est disposé dans la région antérieure de la plaque de semelle (1), en s'étendant transversalement par rapport à l'axe longitudinal du ski, et pour l'essentiel parallèlement à la face supérieure de ce ski, et est retenue avec verrouillage anti-rotation, par l'intermédiaire d'un tourillon (3) qui est distant du tourillon vertical (40), s'engage dans une contre-butée (2) assujettie au ski et est relié, de préférence par l'intermédiaire du capteur de forces (4), à la plaque de semelle (1) ou à la partie de la mâchoire qui est maintenue assujettie au ski.

5. Fixation de sécurité pour ski, selon l'une des revendications 1 à 4,
caractérisée par le fait
que le capteur de forces (4) est logé dans un boîtier (6) obturé hermétiquement, dans lequel sont intégrés un circuit d'interprétation électronique traitant les signaux de sortie du capteur de forces (4), ainsi qu'un organe de réglage du dispositif de commande, qui commande le bras à déclic (22).
